# EUROPÄISCHE PATENTSCHRIFT

(11) **EP 3 643 511 B1**
(45) Veröffentlichungstag und Bekanntmachung des Hinweises auf die Patenterteilung: **06.07.2022**
(21) Anmeldenummer: 19020558.3
(22) Anmeldetag: 07.10.2019
(51) Int. Cl.: B42D 25/324, B42D 25/373, B42D 25/328, B42D 25/351, B42D 25/355, B42D 25/425

(54) **SICHERHEITSELEMENT UND MIT DEM SICHERHEITSELEMENT AUSGESTATTETER DATENTRÄGER**
SECURITY ELEMENT AND DATA CARRIER PROVIDED WITH THE SECURITY ELEMENT
ÉLÉMENT DE SÉCURITÉ ET SUPPORT DE DONNÉES ÉQUIPÉ DE L'ÉLÉMENT DE SÉCURITÉ

(30) Priorität: 15.10.2018 DE 102018008147
(43) Veröffentlichungstag der Anmeldung: 29.04.2020
(73) Patentinhaber: Giesecke+Devrient Currency Technology GmbH, 81677 München (DE)
(72) Erfinder: Dorff, Giselher, 83607 Holzkirchen (DE); Scherer, Kai Herrmann, 81539 München (DE); Mang, Thomas, 83607 Holzkirchen (DE)
(74) Vertreter: Giesecke + Devrient IP

(56) Entgegenhaltungen:
- EP-A2- 1 798 055
- WO-A1-2016/096086
- DE-A1-102014 001 842
- DE-A1-102017 106 545

## Beschreibung

Die Erfindung betrifft ein Sicherheitselement zur Absicherung von Wertdokumenten, aufweisend in der Reihenfolge ein Trägersubstrat, eine Prägelackschicht, eine als Haftvermittlerschicht dienende Cr-Schicht und einen semitransparenten Schichtaufbau, der einem Betrachter bei der Betrachtung im Auflicht und bei der Betrachtung im Durchlicht einen unterschiedlichen Farbeindruck vermittelt. Die Erfindung betrifft des Weiteren einen Datenträger mit einem solchen Sicherheitselement.

Datenträger, wie etwa Wert- oder Ausweisdokumente, oder andere Wertgegenstände, wie etwa Markenartikel, werden zur Absicherung oft mit Sicherheitselementen versehen, die eine Überprüfung der Echtheit der Datenträger gestatten und die zugleich als Schutz vor unerlaubter Reproduktion dienen. Eine besondere Rolle bei der Echtheitsabsicherung spielen Sicherheitselemente mit betrachtungswinkelabhängigen Effekten, da diese selbst mit modernsten Kopiergeräten nicht reproduziert werden können. Die Sicherheitselemente werden dabei mit optisch variablen Elementen ausgestattet, die dem Betrachter unter unterschiedlichen Betrachtungswinkeln einen unterschiedlichen Bildeindruck vermitteln und beispielsweise je nach Betrachtungswinkel einen anderen Farb- oder Helligkeitseindruck und/oder ein anderes graphisches Motiv zeigen.

In diesem Zusammenhang ist bekannt, Sicherheitselemente mit mehrschichtigen Dünnschichtelementen einzusetzen, deren Farbeindruck sich für den Betrachter mit dem Betrachtungswinkel ändert (im Folgenden als Farbkippeffekt bezeichnet). Der Farbkippeffekt beruht bei solchen Dünnschichtelementen auf betrachtungswinkelabhängigen Interferenzeffekten durch Mehrfachreflexionen in den verschiedenen Teilschichten des Elements. Der Wegunterschied des an den verschiedenen Schichten reflektierten Lichts hängt einerseits von der optischen Dicke einer dielektrischen Abstandsschicht ab, die den Abstand zwischen einer semitransparenten Absorberschicht und einer Reflexionsschicht festlegt, und variiert andererseits mit dem jeweiligen Betrachtungswinkel. Da der Wegunterschied in der Größenordnung der Wellenlänge des sichtbaren Lichts liegt, ergibt sich aufgrund von Auslöschung und Verstärkung bestimmter Wellenlängen ein winkelabhängiger Farbeindruck für den Betrachter. Durch eine geeignete Wahl von Material und Dicke der dielektrischen Abstandsschicht können eine Vielzahl unterschiedlicher Farbkippeffekte gestaltet werden.

Darüber hinaus sind (Durchsichts-)Sicherheitselemente mit mehrschichtigen Dünnschichtelementen bekannt, die bei Betrachtung im Auflicht, d.h. in Reflexion, in einer ersten Farbe erscheinen und bei Betrachtung im Durchlicht, d.h. in Transmission, in einer zweiten Farbe erscheinen. Die WO 2011/082761 A1 beschreibt ein Dünnschichtelement mit Mehrschichtstruktur, das bei der Betrachtung im Auflicht goldfarben und bei der Betrachtung im Durchlicht blau erscheint. Die Mehrschichtstruktur beruht auf zwei semitransparenten Spiegelschichten und einer zwischen den zwei Spiegelschichten angeordneten dielektrischen Abstandsschicht.

Die DE 10 2017 106545 A1 beschreibt ein Verfahren zur Herstellung eines optischen Sicherheitsmerkmals, wobei das Verfahren folgende Schritte umfasst: Ausbildung einer ersten elektrisch leitfähigen Lackschicht auf einer ersten Oberfläche eines dielektrischen Substrats, wobei die erste leitfähige Lackschicht ein oder mehrere erste Farbmittel aufweist und/oder eine erste Reliefstruktur in zumindest eine Oberfläche der ersten elektrisch leitfähigen Lackschicht abgeformt wird, Aufgalvanisierung einer ersten Metallschicht auf zumindest einer Teilfläche der dem dielektrischen Substrat gegenüberliegenden Oberfläche der ersten elektrisch leitfähigen Lackschicht unter Verwendung der ersten elektrisch leitfähigen Lackschicht als Kathode oder Anode bei der Aufgalvanisierung, sowie ein Sicherheitselement und ein Sicherheitsdokument.

Die WO 2016/096086 A1 beschreibt ein Sicherheitselement, das eine Beschichtung aus einem Material aufweist, das einen optisch variablen Effekt, insbesondere einen Farbkippeffekt und im Durchlicht erkennbare Aussparungen aufweist, wobei das Sicherheitselement ein Trägersubstrat und eine partielle Schicht mit Aussparungen sowie einen einen Farbkippeffekt hervorrufenden Schichtaufbau umfasst, wobei das Sicherheitselement auf der Seite, auf der die Beschichtung aus dem Material, das einen optisch variablen Effekt aufweist, eine oder mehrere partielle Beschichtungen aus einer Schicht mit im sichtbaren Licht transparenten und im UV- Licht fluoreszierenden Farben aufweist.

Die DE 10 2014 001842 A1 beschreibt ein Verfahren zum Herstellen eines Sicherheitselements mit Negativschrift für ein Sicherheitspapier oder einen Wertgegenstand, insbesondere ein Wertdokument, folgende Schritte aufweisend:
a) Bereitstellen eines transparenten Trägersubstrats;
b) Versehen des Trägersubstrats mit einer geprägten Prägelackschicht;
c) Bedrucken der Prägelackschicht mit einer fließfähigen, Metallpigmente enthaltenden Farbschicht in Form eines vorbestimmten Musters mit Farbschichtbereichen und die Negativschrift bildenden Aussparungen zwischen den Farbschichtbereichen, sodass sich an der Unterseite jedes einzelnen Farbschichtbereichs, an der die Farbschicht und die Prägelackschicht zueinander weisen, Metallpigmente räumlich entlang der Prägestruktur der Prägelackschicht ausrichten und eine erste, untere Farbschicht-Metallisierung bilden;
d) In-Kontakt-Bringen der Farbschicht mit einem Prägewerkzeug, vorzugsweise bei erhöhtem Druck und bei erhöhter Temperatur, sodass die Oberseite jedes einzelnen Farbschichtbereichs mit einer Prägestruktur versehen wird, entlang der sich Metallpigmente räumlich ausrichten und eine zweite, obere Farbschicht-Metallisierung bilden.

Die EP 1798055 A2 beschreibt ein Sicherheitselement zur eindeutig zuordenbaren Identifizierung und Kennzeichnung von Datenträgern, Wertdokumenten und/oder Verpackungen und dergleichen, aufweisend ein Trägersubstrat, wobei das Sicherheitselement mindestens ein aus, im Halbtonraster oder im Vollton vorliegenden, Elementen zusammengesetztes Motiv aus mindestens einer farbigen oder transparenten Metallverbindungsschicht und wenigstens eine vollflächige oder partielle Reflektor- oder Spiegelschicht aufweist. Gemäß dem Absatz [0022] kann gegebenenfalls gleichzeitig mit der Anwendung einer Plasma- bzw. Corona- oder Flammbehandlung eine dünne Metall- oder Metalloxidschicht als Haftvermittler, beispielsweise durch Sputtern oder Aufdampfen aufgebracht werden. Besonders geeignet sind dabei Cr, Al, Ag, Ti, Cu, TiO₂, Si-Oxide oder Chromoxide.

Ausgehend davon liegt der Erfindung die Aufgabe zugrunde, ein im Hinblick auf die Herstellung verbessertes Sicherheitselement der eingangs genannten Art anzugeben.

Diese Aufgabe wird gemäß den in den unabhängigen Ansprüchen definierten Merkmalskombinationen gelöst. Weiterbildungen der Erfindung sind Gegenstand der Unteransprüche.

### Ausführliche Beschreibung der Erfindung

Eine Betrachtung im Auflicht ist im Sinne dieser Erfindung eine Beleuchtung des Datenträgers von einer Seite und eine Betrachtung des Datenträgers von derselben Seite. Eine Betrachtung im Auflicht liegt somit beispielsweise dann vor, wenn die Vorderseite des Datenträgers beleuchtet und auch betrachtet wird.

Eine Betrachtung im Durchlicht ist im Sinne dieser Erfindung eine Beleuchtung eines Datenträgers von einer Seite und eine Betrachtung des Datenträgers von einer anderen Seite, insbesondere der gegenüberliegenden Seite. Eine Betrachtung im Durchlicht liegt somit beispielsweise dann vor, wenn die Rückseite des Datenträgers beleuchtet und die Vorderseite des Datenträgers betrachtet wird. Das Licht scheint somit durch den Datenträger hindurch.

Das Datenträgersubstrat des Datenträgers, z.B. ein Wertdokumentsubstrat, wie etwa ein Banknotensubstrat, ist insbesondere ein Papiersubstrat oder ein Papier-ähnliches Substrat, ein Polymersubstrat, ein Papier/Folie/Papier-Verbundsubstrat oder ein Folie/Papier/Folie-Verbundsubstrat. Ein mit einem Fensterbereich versehenes Wertdokument oder Sicherheitspapier kann im Falle eines Papier-Substrats, eines Papier/Folie/Papier-Verbundsubstrats oder eines Folie/Papier/Folie-Verbundsubstrats z.B. mittels einer durchgehenden Aussparung innerhalb der Papierschicht(en) erzeugt werden. Alternativ kann die Papierschicht mittels einer geeigneten Flüssigkeit, z.B. mittels wässriger Schwefelsäurelösung, in einem bestimmten Bereich transparent gemacht werden. Im Falle eines auf einem transparenten Polymersubstrat basierenden Wertdokuments kann ein Fensterbereich z.B. mittels deckungsgleicher Aussparungen in den auf der Vorder- und Rückseite des Polymersubstrats aufgebrachten opaken Druckschichten erzeugt werden.

Gemäß der Erfindung ist bei einem gattungsgemäßen Sicherheitselement vorgesehen, ein eine Prägelackschicht mit eingeprägter Reliefstruktur aufweisendes Trägersubstrat, wie etwa eine Folie, mittels einer dünnen Cr-Schicht als Haftvermittlerschicht mit einem semitransparenten Schichtaufbau zu versehen. Der Erfindung liegt die Erkenntnis zugrunde, dass die Beständigkeit und Haftung eines auf einer (UV)-Prägelackschicht angeordneten semitransparenten Schichtaufbaus sehr gering ist und durch das Vorhandensein einer dünnen Cr-Schicht signifikant erhöht wird. So lässt sich z.B. im Falle der Verwendung eines Sicherheitselements mit der Schichtenfolge "Trägersubstrat/ (UV)-Prägelack/Cr-Schicht/Al-Schicht/SiO₂₋Schicht/Al-Schicht" eine ausgesprochen erhöhte Haftung zwischen der Metallisierung des semitransparenten Schichtaufbaus und dem (UV)-Prägelack erzielen. Das Vorhandensein der dünnen, als Haftvermittler dienenden Cr-Schicht ist dabei für das bloße Auge nicht erkennbar, führt also zu keinem veränderten optischen Eindruck. Die als Haftvermittler dienende Cr-Schicht verbessert darüber hinaus die Kratzfestigkeit des darauf angeordneten semitransparenten Schichtaufbaus.

Der semitransparente Schichtaufbau wird insbesondere mittels Aufdampfen gebildet und ist ein Al/SiO₂/Al-Schichtaufbau oder ein Ag/SiO₂/Ag-Schichtaufbau. Ein solcher mehrschichtiger Aufbau, der bei der Betrachtung im Auflicht goldfarben erscheint und bei der Betrachtung im Durchlicht einen blauen Farbton zeigt, ist z.B. aus der WO 2011/082761 A1 bekannt.

Mehrschichtige Aufbauten mit zwei semitransparenten metallischen Schichten und einer zwischen den zwei semitransparenten metallischen Schichten angeordneten dielektrischen Schicht haben die folgende gegenständliche Beschaffenheit:
- die beiden semitransparenten metallischen Schichten werden von A1 oder Ag gewählt; die dielektrische Schicht ist eine SiO₂-Schicht;
- im Falle, dass jede der beiden semitransparenten metallischen Schichten auf Al beruht, liegt die jeweilige bevorzugte Schichtdicke in einem Bereich von 5 nm bis 20 nm, insbesondere bevorzugt in einem Bereich von 10 nm bis 14 nm; die dielektrische SiO₂-Schicht hat vorzugsweise eine Schichtdicke in einem Bereich von 50 nm bis 450 nm, weiter bevorzugt in einem Bereich von 80 nm bis 260 nm und insbesondere bevorzugt in einem Bereich von 210 nm bis 260 nm, wobei die Bereiche von 80 nm bis 100 nm und von 210 nm bis 240 nm speziell für die Bereitstellung eines Gold/Blau-Farbwechsels besonders bevorzugt werden;
- im Falle, dass jede der beiden semitransparenten metallischen Schichten auf Ag beruht, liegt die jeweilige bevorzugte Schichtdicke in einem Bereich von 15 nm bis 25 nm; die dielektrische SiO₂-Schicht hat vorzugsweise eine Schichtdicke in einem Bereich von 50 nm bis 450 nm, weiter bevorzugt in einem Bereich von 80 nm bis 260 nm und insbesondere bevorzugt in einem Bereich von 210 nm bis 260 nm, wobei die Bereiche von 80 nm bis 100 nm und von 210 nm bis 240 nm speziell für die Bereitstellung eines Gold/Blau-Farbwechsels besonders bevorzugt werden.

Die oben genannten mehrschichtigen Schichtaufbauten ermöglichen nicht nur die Erzeugung einer semitransparenten Funktionsschicht, die bei Betrachtung im Auflicht goldfarben erscheint und bei der Betrachtung im Durchlicht einen blauen Farbton zeigt, sondern es können je nach Wahl der Schichtdicke insbesondere der dielektrischen Schicht weitere Farbwechsel erzeugt werden, z.B.
- im Auflicht Magenta, im Durchlicht Blau-Grün;
- im Auflicht Türkis, im Durchlicht Orange-Gelb;
- im Auflicht Gold, im Durchlicht Blau-Violett;
- im Auflicht Silber, im Durchlicht Violett.

Der semitransparente Schichtaufbau, der einem Betrachter bei der Betrachtung im Auflicht und bei der Betrachtung im Durchlicht einen unterschiedlichen Farbeindruck vermittelt, basiert auf zwei semitransparenten metallischen Schichten und einer zwischen den beiden semitransparenten metallischen Schichten angeordneten dielektrischen Abstandsschicht Damit optimale optische Eigenschaften erzielt werden, entspricht die Summe der Schichtdicken der Cr-Schicht und der an die Cr-Schicht angrenzenden semitransparenten metallischen Schicht des semitransparenten Schichtaufbaus der Schichtdicke der von der Cr-Schicht abgelegenen semitransparenten metallischen Schicht des semitransparenten Schichtaufbaus .

Gemäß einer besonderen Ausführungsvariante weist der Schichtaufbau des erfindungsgemäßen Sicherheitselements semitransparente Bereiche auf, die in Form von Mustern, Zeichen oder einer Codierung gebildet sind.

Das erfindungsgemäße Sicherheitselement kann insbesondere als eine sogenannte Laminatfolie ausgestaltet sein, bei der der Träger bzw. das Trägersubstrat mit der Prägelackschicht fest verankert ist. Die Laminatfolie, die insbesondere in Form eines Patch, eines Streifens oder eines Fadens vorliegt, kann dann zusammen mit dem Träger auf ein Wertdokumentsubstrat aufgebracht werden. Insbesondere kann auf diese Weise ein Fenster oder eine Aussparung im Wertdokumentsubstrat verschlossen werden.

Das erfindungsgemäße Sicherheitselement kann des Weiteren als eine sogenannte Transferfolie ausgestaltet sein, bei der der Träger bzw. das Trägersubstrat mit der Prägelackschicht nicht fest verankert, sondern von der Prägelackschicht ablösbar ist. Die Transferfolie, die insbesondere in Form eines Patch, eines Streifens oder eines Fadens vorliegt, kann auf ein Wertdokumentsubstrat aufgebracht werden, ohne dass das Trägersubstrat der Transferfolie auf dem Wertdokumentsubstrat zurückbleibt. Ein solches Vorgehen ist insbesondere im Falle, dass das mit dem Sicherheitselement auszustattende Wertdokumentsubstrat ein Polymersubstrat ist, geeignet. Auf diese Weise ist die Schichtdicke im erhaltenen Erzeugnis nicht allzu hoch.

Gemäß einer vorteilhaften Variante weist das erfindungsgemäße Sicherheitselement, insbesondere im Falle des Vorliegens als eine Laminatfolie, in der Reihenfolge die folgenden Schichten auf:
- eine optionale Farbannahmeschicht bzw. Druckannahmeschicht;
- ein Trägersubstrat, z.B. Polyethylenterephthalat(PET)-Folie;
- eine Prägelackschicht, die insbesondere eine diffraktive Struktur bildende Reliefstruktur und/oder eine Mikrospiegelanordnung bildende Reliefstruktur aufweist;
- eine dünne, als Haftvermittler dienende Cr-Schicht;
- einen semitransparenten Schichtaufbau, z.B. mit der Schichtenfolge Al/SiO₂/ Al;
- optional eine Primerschicht;
- eine Klebschicht, z.B. eine Heißsiegelbeschichtung, die für das Verkleben des Sicherheitselements mit dem Datenträgersubstrat geeignet ist.

Gemäß einer weiteren vorteilhaften Variante weist das erfindungsgemäße Sicherheitselement, insbesondere im Falle des Vorliegens als eine Laminatfolie, in der Reihenfolge die folgenden Schichten auf:
- eine Klebschicht, z.B. eine Heißsiegelbeschichtung, die für das Verkleben des Sicherheitselements mit dem Datenträgersubstrat geeignet ist;
- eine optionale Primerschicht;
- ein Trägersubstrat, z.B. Polyethylenterephthalat(PET)-Folie;
- eine Prägelackschicht, die insbesondere eine diffraktive Struktur bildende Reliefstruktur und/oder eine Mikrospiegelanordnung bildende Reliefstruktur aufweist;
- eine dünne, als Haftvermittler dienende Cr-Schicht;
- einen semitransparenten Schichtaufbau, z.B. mit der Schichtenfolge Al/SiO₂/ Al;
- optional eine Primerschicht

Als Prägelack ist mit Vorteil ein UV-härtender Prägelack einsetzbar, es kann aber auch ein wärmehärtender Prägelack verwendet werden.

Die als Haftvermittler dienende, dünne Cr-Schicht weist eine Schichtdicke in einem Bereich von 0,1 nm bis 5 nm auf. Eine Schichtdicke in einem Bereich von 0,2 nm bis 4 nm wird insbesondere bevorzugt.

Das erfindungsgemäße Sicherheitselement kann zusätzlich mit magnetischen und/oder fluoreszierenden Sicherheitsmerkmalen ausgestattet werden.

Die Erfindung betrifft weiter einen Datenträger mit einem Sicherheitselement der oben beschriebenen Art. Bei dem Datenträger kann es sich um ein Wertdokument, wie eine Banknote, insbesondere eine Papierbanknote, eine Polymerbanknote oder eine Folienverbundbanknote, um eine Aktie, eine Anleihe, eine Urkunde, einen Gutschein, einen Scheck, eine hochwertige Eintrittskarte, aber auch um eine Ausweiskarte, wie etwa eine Kreditkarte, eine Bankkarte, eine Barzahlungskarte, eine Berechtigungskarte, einen Personalausweis oder eine Passpersonalisierungsseite handeln.

Weitere Ausführungsbeispiele sowie Vorteile der Erfindung werden nachfolgend anhand der Figuren erläutert, bei deren Darstellung auf eine maßstabs- und proportionsgetreue Wiedergabe verzichtet wurde, um die Anschaulichkeit zu erhöhen.

Es zeigen:
- Figur 1: eine schematische Darstellung einer Banknote mit einem erfindungsgemäßen Sicherheitselement;
- Figur 2: ein erfindungsgemäßes Sicherheitselements gemäß einem ersten Ausführungsbeispiel in Querschnittansicht;
- Figur 3: ein erfindungsgemäßes Sicherheitselements gemäß einem zweiten Ausführungsbeispiel in Querschnittansicht.

Die Erfindung wird nun am Beispiel von Sicherheitselementen für Banknoten erläutert. Figur 1 zeigt dazu eine schematische Darstellung einer Banknote 1 mit einem transparenten Fensterbereich 3 (gestrichelt dargestellt), der mit einem erfindungsgemäßen Sicherheitselement 2 in Form eines Patch versehen ist. Die Banknote 1 basiert auf einem Papiersubstrat 4, das im Bereich 3 eine durchgehende Aussparung aufweist. Die durchgehende Aussparung ist auf zumindest einer Seite des Papiersubstrats 4 vom erfindungsgemäßen Sicherheitselement, das als eine Laminatfolie vorliegt, abgedeckt. Auf der dem Sicherheitselement gegenüberliegenden Seite des Papiersubstrats kann das Papiersubstrat gegebenenfalls mit einer zusätzlichen transparenten Folie versehen sein. Die zusätzliche transparente Folie kann z.B. zumindest den Bereich der durchgehenden Aussparung abdecken. Die in der Figur 1 gezeigte Banknote weist im unteren, linken Bereich die drucktechnisch erzeugte Denomination "20" auf.

Die Figur 2 zeigt ein erfindungsgemäßes Sicherheitselement 2 gemäß einem ersten Ausführungsbeispiel in Querschnittansicht. Das Sicherheitselement 2 ist in den mit dem Buchstaben "A" bezeichneten Bereichen semitransparent, der Betrachter nimmt diese Bereiche bei der Betrachtung im Auflicht in Form einer goldfarbenen Metallisierung wahr, bei der Betrachtung im Durchlicht nimmt der Betrachter diese Bereiche in einem blauen Farbton wahr. Im mit dem Buchstaben "B" bezeichneten Bereich ist das Sicherheitselement 2 opak, metallisch, sowohl bei der Betrachtung im Auflicht als auch bei der Betrachtung im Durchlicht. In den Bereichen außerhalb der Bereiche "A" und "B" ist das Sicherheitselement 2 transparent.

Wie in der Figur 2 gezeigt, ist das Sicherheitselement 2 im Fensterbereich des Papiersubstrats 4 der Banknote 1 mittels einer Klebschicht 5, z.B. ein Heißsiegellack, angeordnet. Der Träger 6 in Form einer transparenten Kunststofffolie, z.B. eine PET-Folie, weist einen Prägelack 7 auf. Die Reliefstruktur (d.h. die Oberfläche) des Prägelacks 7 enthält z.B. eine Mikrostruktur. Oberhalb des Prägelacks 7 befindet sich eine dünne, als Haftvermittlerschicht dienende Cr-Schicht 8 mit einer Schichtdicke von 1 nm. Auf der linken und auf der rechten Seite sind semitransparente Dünnschichtelemente vorhanden, die einem Betrachter bei der Betrachtung im Auflicht und bei der Betrachtung im Durchlicht einen unterschiedlichen Farbeindruck vermitteln, im vorliegenden Fall sind dies Dünnschichtelemente, die jeweils zwei semitransparente Spiegelschichten (mit den Bezugsnummern 9 und 11) und eine zwischen den beiden Spiegelschichten angeordnete dielektrische Abstandsschicht 10 aufweisen. Ein solches Dünnschichtelement, das im Auflicht goldfarben und im Durchlicht blau erscheint, ist in der WO 2011/082761 A1 beschrieben. Die semitransparente Spiegelschicht 9 ist im Beispiel eine Al-Schicht mit einer Schichtdicke von 9 nm. Die semitransparente Spiegelschicht 11 ist ebenfalls eine Al-Schicht und weist eine Schichtdicke von 10 nm auf. Verglichen mit der Schichtdicke der Al-Schicht 11 ist die Schichtdicke der Al-Schicht 9 somit um die Schichtdicke der als Haftvermittlerschicht dienenden Cr-Schicht 8 verringert. Die dielektrische Abstandsschicht 10 ist eine SiO₂-Schicht und weist eine Schichtdicke von 125 nm auf.

Der opake Bereich 12 wird im Beispiel durch eine Al-Metallisierung mit einer vergleichsweise hohen Schichtdicke gebildet.

Die semitransparenten Bereiche mit dem Buchstaben "A" bilden bei der Betrachtung der Banknote 1 in Draufsicht einen die Zahl "20" umgebenden Hintergrund.

Der opake, reflektierende, durch eine Al-Schicht 12 gebildete Bereich "B" erzeugt bei der Betrachtung der Banknote 1 in Draufsicht die Ziffer "2".

In den Bereichen außerhalb der Bereiche "A" und "B" ist das Sicherheitselement 2 transparent, diese transparenten Bereiche erzeugen bei der Betrachtung der Banknote 1 in Draufsicht die Ziffer "0"

Das Sicherheitselement 2 wird an der Oberseite durch einen Schutzlack 13 geschützt.

Ja nach Ausgestaltung der Mikro- oder Nanostruktur der Prägelackschicht 7 zeigt das Sicherheitselement 2 in den Bereichen "A" und/oder "B" z.B. interessante dreidimensionale Wölbeffekte.

Die Figur 3 zeigt ein weiteres erfindungsgemäßes Sicherheitselement 22 gemäß einem zweiten Ausführungsbeispiel in Querschnittansicht. Das Sicherheitselement 22 ist in den mit dem Buchstaben "A" bezeichneten Bereichen semitransparent, der Betrachter nimmt diese Bereiche bei der Betrachtung im Auflicht in Form einer goldfarbenen Metallisierung wahr, bei der Betrachtung im Durchlicht nimmt der Betrachter diese Bereiche in einem blauen Farbton wahr. Im mit dem Buchstaben "B" bezeichneten Bereich ist das Sicherheitselement 22 opak, metallisch, sowohl bei der Betrachtung im Auflicht als auch bei der Betrachtung im Durchlicht. In den Bereichen außerhalb der Bereiche "A" und "B" ist das Sicherheitselement 22 transparent.

Wie in der Figur 3 gezeigt, ist das Sicherheitselement 22 im Fensterbereich des Papiersubstrats 4 der Banknote 1 mittels einer Klebschicht 5, z.B. ein Heißsiegellack, angeordnet. Angrenzend an die Klebschicht 5 liegt eine Schutzlackschicht 13 vor.

Auf der linken und auf der rechten Seite sind semitransparente Dünnschichtelemente vorhanden, die einem Betrachter bei der Betrachtung im Auflicht und bei der Betrachtung im Durchlicht einen unterschiedlichen Farbeindruck vermitteln, im vorliegenden Fall sind dies Dünnschichtelemente, die jeweils zwei semitransparente Spiegelschichten (mit den Bezugsnummern 9 und 11) und eine zwischen den beiden Spiegelschichten angeordnete dielektrische Abstandsschicht 10 aufweisen. Ein solches Dünnschichtelement, das im Auflicht goldfarben und im Durchlicht blau erscheint, ist in der WO 2011/082761 A1 beschrieben. Die semitransparente Spiegelschicht 9 ist im Beispiel eine Al-Schicht mit einer Schichtdicke von 9 nm. Die semitransparente Spiegelschicht 11 ist ebenfalls eine Al-Schicht und weist eine Schichtdicke von 10 nm auf. Die dielektrische Abstandsschicht 10 eine SiO₂-Schicht und weist eine Schichtdicke von 125 nm auf.

Der opake Bereich 12 wird im Beispiel durch eine Al-Metallisierung mit einer vergleichsweise hohen Schichtdicke gebildet.

Die semitransparenten Bereiche mit dem Buchstaben "A" bilden bei der Betrachtung der Banknote 1 in Draufsicht einen die Zahl "20" umgebenden Hintergrund.

Der opake, reflektierende, durch eine Al-Schicht 12 gebildete Bereich "B" erzeugt bei der Betrachtung der Banknote 1 in Draufsicht die Ziffer "2".

In den Bereichen außerhalb der Bereiche "A" und "B" ist das Sicherheitselement 22 transparent, diese transparenten Bereiche erzeugen bei der Betrachtung der Banknote 1 in Draufsicht die Ziffer "0".

Der Träger 6 in Form einer transparenten Kunststofffolie, z.B. eine PET-Folie, weist einen Prägelack 7 auf. Die Reliefstruktur (d.h. die Oberfläche) des Prägelacks 7 enthält z.B. eine Mikrostruktur. Dem Prägelack 7 folgt eine dünne, als Haftvermittlerschicht dienende Cr-Schicht 8 mit einer Schichtdicke von 1 nm.

## Patentansprüche

1. Sicherheitselement (2, 22) zur Absicherung von Wertdokumenten (1), aufweisend in der Reihenfolge ein Trägersubstrat (6), eine Prägelackschicht (7), eine als Haftvermittlerschicht dienende Cr-Schicht (8) mit einer Schichtdicke in einem Bereich von 0,1 nm bis 5 nm und einen semitransparenten Schichtaufbau, der einem Betrachter bei der Betrachtung im Auflicht und bei der Betrachtung im Durchlicht einen unterschiedlichen Farbeindruck vermittelt und auf zwei semitransparenten metallischen Schichten (9,11) und einer zwischen den beiden semitransparenten metallischen Schichten (9,11) angeordneten dielektrischen Abstandsschicht (10) basiert, wobei die beiden semitransparenten metallischen Schichten (9, 11) unabhängig voneinander von A1 oder Ag gewählt sind und die dielektrische Schicht (10) eine SiO₂-Schicht ist, wobei die Summe der Schichtdicken der Cr-Schicht (8) und der an die Cr-Schicht (8) angrenzenden semitransparenten metallischen Schicht (9) des semitransparenten Schichtaufbaus der Schichtdicke der von der Cr-Schicht (8) abgelegenen semitransparenten metallischen Schicht (11) des semitransparenten Schichtaufbaus entspricht.

2. Sicherheitselement nach Anspruch 1, wobei die als Haftvermittlerschicht dienende Cr-Schicht (8) eine Schichtdicke in einem Bereich von 0,2 nm bis 4 nm aufweist.

3. Sicherheitselement nach einem der Ansprüche 1 oder 2, wobei das Sicherheitselement bei der Betrachtung im Auflicht goldfarben erscheint und bei der Betrachtung im Durchlicht einen blauen Farbton aufweist.

4. Sicherheitselement nach einem der Ansprüche 1 bis 3, wobei die Prägelackschicht (7) mit einer eingeprägten Reliefstruktur versehen ist und die Reliefstruktur insbesondere eine diffraktive Struktur, wie etwa ein Hologramm, ein holographisches Gitterbild oder eine hologrammähnliche Beugungsstruktur, oder eine achromatische Struktur, wie etwa eine Mattstruktur, oder eine Mikrospiegelanordnung oder ein Blazegitter mit einem sägezahnartigen Furchenprofil oder eine Fresnellinsen-Anordnung oder eine Kombination zweier oder mehrerer der vorstehend genannten Elemente bildet.

5. Sicherheitselement nach einem der Ansprüche 1 bis 4, wobei der semitransparente Schichtaufbau, der einem Betrachter bei der Betrachtung im Auflicht und bei der Betrachtung im Durchlicht einen unterschiedlichen Farbeindruck vermittelt, in Form von Mustern, Zeichen oder einer Codierung gebildet ist.

6. Sicherheitselement nach einem der Ansprüche 1 bis 5, wobei das Sicherheitselement ein Sicherheitsfaden, ein Sicherheitsstreifen oder ein Patch bzw. Etikett ist.

7. Datenträger (1) mit einem Sicherheitselement (2, 22) nach einem der Ansprüche 1 bis 6.

8. Datenträger nach Anspruch 7, wobei das Sicherheitselement in einem transparenten Fensterbereich (3) des Datenträgers angeordnet ist.

9. Datenträger nach Anspruch 7 oder 8, wobei der Datenträger ein Wertdokument, wie etwa eine Banknote, insbesondere eine Papierbanknote, Polymerbanknote oder Folienverbundbanknote, oder eine Ausweiskarte ist.

## Claims

1. A security element (2, 22) for securing value documents (1), having, in order, a carrier substrate (6), an emboss-lacquer layer (7), a Cr layer (8) serving as an adhesion-promoting layer, with a layer thickness in a range from 0.1 nm to 5 nm, and a semi-transparent layer structure, which conveys a different color impression to a viewer upon viewing in incident light and upon viewing in transmitted light and is based on two semi-transparent metallic layers (9,11) and a dielectric spacer layer (10) arranged between the two semi-transparent metallic layers (9,11), wherein the two semi-transparent metallic layers (9,11) are chosen independently of each other from A1 or Ag, and the dielectric layer (10) is a SiO2 layer, wherein the sum of the layer thicknesses of the Cr layer (8) and the semi-transparent metallic layer (9) of the semitransparent layer structure adjoining the Cr layer (8) corresponds to the layer thickness of the semi-transparent metallic layer (11) of the semi-transparent layer structure remote from the Cr layer (8).

2. The security element according to claim 1, wherein the Cr layer (8) serving as the adhesion-promoting layer has a layer thickness in a range of 0.2 nm to 4 nm.

3. The security element according to any of claims 1 or 2, wherein the security element appears gold-colored upon viewing in incident light and has a blue color tone upon viewing in transmitted light.

4. The security element according to any of claims 1 to 3, wherein the emboss-lacquer layer (7) is provided with an embossed relief structure and the relief structure forms in particular a diffractive structure, such as a hologram, a holographic grating image or a hologram-like diffractive structure, or an achromatic structure, such as a matt structure or a micromirror arrangement or a blaze grating having a sawtooth-type groove profile or a Fresnel lens arrangement or a combination of two or more of the elements mentioned hereinabove.

5. The security element according to any of claims 1 to 4, wherein the semitransparent layer structure which upon viewing in incident light and upon viewing in transmitted light conveys a different color impression to a viewer is formed in the form of patterns, characters or a coding.

6. The security element according to any of claims 1 to 5, wherein the security element is a security thread, a security strip or a patch respectively a label.

7. A data carrier (1) having a security element (2, 22) according to any of claims 1 to 6.

8. The data carrier according to claim 7, wherein the security element is arranged in a transparent window region (3) of the data carrier.

9. The data carrier according to claim 7 or 8, wherein the data carrier is a value document, such as a bank note, in particular a paper bank note, polymer bank note or foil composite bank note, or an identification card.

## Revendications

1. Elément de sécurité (2, 22) destiné à la sécurisation de documents de valeur (1), comportant, dans l'ordre, un substrat porteur (6), une couche de vernis de gaufrage (7), une couche de Cr (8) servant de couche de promoteur d'adhérence et ayant une épaisseur de couche située entre 0,1 nm et 5 nm, et une disposition en couches semi-transparente qui offre à un observateur, lors d'une observation en lumière incidente et lors d'une observation en lumière transmise, une impression de couleur différente et est basée sur deux couches (9, 11) métalliques semi-transparentes et une couche diélectrique d'espacement (10) agencée entre les deux couches (9, 11) métalliques semi-transparentes, cependant que les deux couches (9, 11) métalliques semi-transparentes sont choisies indépendamment l'une de l'autre parmi Al ou Ag et la couche diélectrique (10) est une couche de SiO₂, cependant que la somme des épaisseurs de couches de la couche de Cr (8) et de la couche (9) métallique semi-transparente adjacente à la couche de Cr (8) de la disposition en couches semitransparente correspond à l'épaisseur de couche de la couche (11) métallique semi-transparente, de la disposition en couches semi-transparente, éloignée de la couche de Cr (8).

2. Elément de sécurité selon la revendication 1, cependant que la couche de Cr (8) servant de couche de promoteur d'adhérence a une épaisseur de couche située entre 0,2 nm et 4 nm.

3. Elément de sécurité selon une des revendications 1 ou 2, cependant que l'élément de sécurité apparaît doré lors de l'observation en lumière incidente, et présente une teinte bleue lors de l'observation en lumière transmise.

4. Elément de sécurité selon une des revendications de 1 à 3, cependant que la couche de vernis de gaufrage (7) est pourvue d'une structure en relief gaufrée, et la structure en relief constitue en particulier une structure diffractive telle qu'un hologramme, une image holographique à réseau ou une structure de diffraction s'apparentant à un hologramme, ou une structure achromatique telle que par exemple une structure mate, ou un agencement de micro-miroirs ou un réseau blazé ayant un profil à sillons en dents de scie ou un agencement de lentilles de Fresnel ou une combinaison de deux ou de plusieurs des éléments précités.

5. Elément de sécurité selon une des revendications de 1 à 4, cependant que la disposition en couches semi-transparente qui offre à un observateur, lors d'une observation en lumière incidente et lors d'une observation en lumière transmise, une impression de couleur différente est constituée sous forme de motifs, de caractères ou d'une codification.

6. Elément de sécurité selon une des revendications de 1 à 5, cependant que l'élément de sécurité est un fil de sécurité, un ruban de sécurité ou un patch ou une étiquette.

7. Support de données (1) ayant un élément de sécurité (2, 22) selon une des revendications de 1 à 6.

8. Support de données selon la revendication 7, cependant que l'élément de sécurité est agencé dans une zone fenêtre (3) transparente du support de données.

9. Support de données selon la revendication 7 ou 8, cependant que le support de données est un document de valeur tel que par exemple un billet de banque, en particulier un billet de banque en papier, billet de banque en polymère ou billet de banque en feuille composite, ou une carte d'identification.
